# EUROPÄISCHE PATENTSCHRIFT

(11) **EP 1 074 464 B1**
(45) Veröffentlichungstag und Bekanntmachung des Hinweises auf die Patenterteilung: **03.03.2004**
(21) Anmeldenummer: 00114491.4
(22) Anmeldetag: 06.07.2000
(51) Int. Cl.: B63H 3/08

(54) **Bootsantrieb mit einem Verstellpropeller**
Boat propulsion with a controllable pitch propeller
Propulsion de bateau avec hélice à pas variable

(30) Priorität: 05.08.1999 DE 19936949
(43) Veröffentlichungstag der Anmeldung: 07.02.2001
(73) Patentinhaber: Nasyc Holding S.A., 1371 Luxemburg (LU)
(72) Erfinder: Müller, Peter, 8134 Adliswil (CH)
(74) Vertreter: Niemann, Uwe, Dr.-Ing.

(56) Entgegenhaltungen:
- US-A- 4 897 056
- US-A- 5 073 134
- US-A- 5 226 844

## Beschreibung

Die Erfindung betrifft einen Bootsantrieb mit einem Verstellpropeller, dessen Nabe auf einer hohlen, an einen Antrieb gekuppelte Propellerwelle befestigbar ist und dessen Propellerflügel mit einem Verstellmechanismus verstellbar sind, zu dem ein in der Propellerwelle angeordneter und sich beidseits darüber hinaus erstreckender Verstellstößel gehört, wobei ein Ende des Verstellstößels über ein Axiallager an einen doppelt wirkenden Hubzylinder angeschlossen ist, der drehfest in einem Gehäuse eines Außenbordmotors, eines Z-Antriebs oder eines Wellenbocks angeordnet ist.

Ein derartiger Bootsantrieb ist bekannt (DE 40 00 115 bzw. US 5 073 134). Die hohle Propellerwelle wird über ein Kegelradgetriebe angetrieben und ist an einem Drucklager abgestützt, welches den Propellerschub aufnimmt. Der mit der hohlen Propellerwelle rotierende Verstellstößel ist durch das Drucklager hindurchgeführt bis zu einem doppelt wirkenden Axiallager, an dessen anderer Seite die nicht rotierende Kolbenstange des drehfest im Gehäuse angeordneten Hubzylinders angreift. Der Hubzylinder ist in einem lösbaren Aufsatz des Gehäuses untergebracht. Dadurch ergibt sich aber eine verhältnismäßig große Baulänge des Unterwasserteils mit Hubzylinder, Axiallager, Kegelradgetriebe, Propellemabe und gegebenenfalls weiteren Bauteilen.

Aufgabe der Erfindung ist es, die Baulänge des Unterwasserteils des Gehäuses zu verringern.

Diese Aufgabe wird dadurch gelöst, daß der Hubzylinder einen zum Verstellstößel hin offenen Hohlkolben aufweist, in dem das Axiallager untergebracht ist. Dadurch kann die für das Axiallager erforderliche Baulänge eingespart werden. Insbesondere kann der Verstellstößel einen Radialflansch aufweisen, der beidseits an einfach wirkenden Axiallagem abgestützt ist.

Vorteilhaft schließt sich an den Hohlkolben eine hohle Kolbenstange an, durch die sich der Verstellstößel erstreckt. Die Kolbenstange sollte axial verschieblich und drehfest im Gehäuse gelagert sein, damit die Kolbenstange und damit auch der Hohlkolben vom rotierenden Verstellstößel nicht mitgedreht werden.

Damit der Hubzylinder und das darin untergebrachte Axiallager von außen zugänglich sind, kann das Gehäuse einen lösbaren Gehäusedeckel aufweisen. Auch der Hohlkolben kann einen lösbaren Kolbendeckel aufweisen.

Das Axiallager kann eine geschlossene und selbstschmierende Lagerung aufweisen. Es besteht aber auch die Möglichkeit, die Propellerwelle mit einer sich zwischen einer Getriebeschmierung und dem Verstellstößel erstreckenden Bohrung zu versehen, durch die das Getriebeöl aufgrund des Druckgefälles zwischen rotierenden und drehfesten Teilen zum Axiallager gelangt und dort zur Schmierung und Kühlung dient.

Im folgenden wird ein in der Zeichnung dargestelltes Ausführungsbeispiel der Erfindung erläutert; die einzige Figur zeigt schematisch und teilweise einen Schnitt durch den unteren Teil eines Außenbordmotors mit Verstellpropeller.

In der Figur ist ein Gehäuse 1 eines Außenbordmotors angedeutet. Im Gehäuse 1 ist eine Antriebswelle 2 mit einem Kegelrad 3 gelagert. Ein Kegelrad 4 ist an einem Drucklager 5 abgestützt und sitzt auf einer hohlen Propellerwelle 6, die in einem Gehäuseeinsatz 7 gelagert ist. Auf der Propellerwelle 6 ist neben dem Gehäuseeinsatz 7 eine Nabe 8 eines Verstellpropellers befestigt. Die Nabe 8 trägt umfangsseitig um radiale Achsen drehbar angeordnete Propellerflügel 9, die mit Hilfe eines Verstellmechanismus 10 um ihre Achsen verstellt werden können. Der Verstellmechanismus 10 ist an sich bekannt, z.B. aus der DE 40 00 115, und braucht deshalb im einzelnen nicht beschrieben zu werden.

Parallel zur Antriebswelle 2 verläuft im Gehäuse 1 ein Abgaskanal 11, an den weiterführende Kanäle in der Nabe 8 anschließen, so daß das Abgas eines nicht dargestellten Motors an der freien Seite der Nabe 8 austreten kann. Der Weg des Abgases ist durch Pfeile 12 angedeutet.

Zum Verstellmechanismus 10 gehört ein Verstellstößel 13, der innerhalb der hohlen Propellerwelle 6 angeordnet ist und sich beidseits darüber hinaus erstreckt. Das in der Figur linke Ende des Verstellstößels 13 ist mit dem Verstellmechanismus 10 verbunden. Das in der Figur rechte Ende des Verstellstößels 13 trägt einen Radialflansch 14, der beidseits an einfach wirkenden Axiallagem 15 abgestützt ist. Die Axiallager 15 sind in einem Hohlkolben 16 angeordnet, dessen zugeordneter Zylinder 17 in das Gehäuse 1 eingesetzt ist. Zum Zylinder 17 führen Hydraulikleitungen 18. Bei der dargestellten Ausführung enden die Hydraulikleitungen 18 beidseits einer Kolbendichtung 19 und der sich in der Figur rechts neben der Kolbendichtung 19 befindende Abschnitt des Hohlkolbens 16 weist einen etwas geringeren Außendurchmesser auf als der Abschnitt im Bereich der Kolbendichtung 19.

An den Hohlkolben 16 schließt sich propellerwellenseitig eine hohle Kolbenstange 20 an, durch die sich der Verstellstößel 13 erstreckt. Die Kolbenstange 20 ist im Bereich eines an den Zylinder 17 anschließenden Axialflansches 21 mit einer Verdrehsicherung 22 versehen, die bei der dargestellten Ausführung aus Keilnuten mit zugeordneten Keilen besteht. Dadurch sind die Kolbenstange 20 und der damit verbundene Hohlkolben 16 axial verschieblich, aber drehfest im Zylinder 17 bzw. im Gehäuse 1 gelagert.

Damit der Hohlkolben 16 und sein Axiallager 15 von außen zügänglich sind, weist der Zylinder 17 einen lösbaren Gehäusedeckel 23 auf, über den sich eine strömungsgünstige Abdeckhaube 25 erstreckt. Auch der Hohlkolben 16 weist einen lösbaren Kolbendeckel 24 auf.

Die Axiallager 15 können entweder geschlossen und selbstschmierend sein oder mit Getriebeöl versorgt werden über eine sich zwischen einer Getriebeschmierung und dem Verstellstößel 13 erstreckenden Bohrung 26 in der die Propellerwelle mit Schmiermittel versorgt werden.

## Patentansprüche

1. Bootsantrieb mit einem Verstellpropeller, dessen Nabe (8) auf einer hohlen, an einen Antrieb gekuppelten Propellerwelle (6) befestigbar ist und dessen Propellerflügel (9) mit einem Verstellmechanismus (10) verstellbar sind, zu dem ein in der Propellerwelle angeordneter und sich beidseits darüber hinaus erstreckender Verstellstößel (13) gehört, wobei ein Ende des Verstellstößels (13) über ein Axiallager (15) an einen doppelt wirkenden Hubzylinder (16, 17) angeschlossen ist, der drehfest in einem Gehäuse (1) eines Außenbordmotors, eines Z-Antriebs oder eines Wellenbocks angeordnet ist, **dadurch gekennzeichnet , daß** der Hubzylinder (16, 17) einen zum Verstellstößel (13) hin offenen Hohlkolben (16) aufweist, in dem das Axiallager (15) untergebracht ist.

2. Bootsantrieb nach Anspruch 1, **dadurch gekennzeichnet, daß** der Verstellstößel (13) einen Radialflansch (14) aufweist, der beidseits an einfach wirkenden Axiallagem (15) abgestützt ist.

3. Bootsantrieb nach Anspruch 1 oder 2, **dadurch gekennzeichnet, daß** an den Hohlkolben (16) eine hohle Kolbenstange (20) anschließt, durch die sich der Verstellstößel (13) erstreckt.

4. Bootsantrieb nach Anspruch 3, **dadurch gekennzeichnet, daß** die Kolbenstange (20) axial verschieblich und drehfest im Gehäuse (1, 17) gelagert ist.

5. Bootsantrieb nach einem der Ansprüche 1 bis 4, **dadurch gekennzeichnet, daß** das Gehäuse (1, 17) einen lösbaren Gehäusedeckel (25) aufweist.

6. Bootsantrieb nach einem der Ansprüche 1 bis 5, **dadurch gekennzeichnet, daß** der Hohlkolben (16) einen lösbaren Kolbendeckel (23) aufweist.

7. Bootsantrieb nach einem der Ansprüche 1 bis 6, **dadurch gekennzeichnet, daß** die Propellerwelle (6) eine sich zwischen einer Getriebeschmierung und dem Verstellstößel (13) erstreckende Bohrung (26) aufweist.

## Claims

1. Boat drive with a variable pitch propeller, the hub (8) of which is fastenable to a hollow propeller shaft (6) coupled to a drive and the propeller blades (9) of which are variable by an adjusting mechanism (10), to which an adjusting ram (13) arranged in the propeller shaft and extending out thereof at both ends belongs, wherein one end of the adjusting ram (13) is connected by way of an axial bearing (15) with a double-acting stroke cylinder (16, 17), which is arranged to be rotationally fast in a housing (1) of an outboard motor, of a Z-type propeller or of a propeller bracket, **characterised in that** the stroke cylinder (16,17) has a hollow piston (16) which is open towards the adjusting ram (13) and in which the axial bearing (15) is accommodated.

2. Boat drive according to claim 1, **characterised in that** the adjusting ram (13) has a radial flange (14) which is supported at both sides at single-acting axial bearings (15).

3. Boat drive according to claim 1 or 2, **characterised in that** a hollow piston rod (20), through which the adjusting ram (13) extends, is connected with the hollow piston (16).

4. Boat drive according to claim 3, **characterised in that** the piston rod (20) is mounted in the housing (1, 17) to be axially displaceable and secure against rotation.

5. Boat drive according to one of claims 1 to 4, **characterised in that** the housing (1, 17) has a detachable housing cover (25).

6. Boat drive according to one of claims 1 to 5, **characterised in that** the hollow piston (16) has a detachable piston cover (23).

7. Boat drive according to one of claims 1 to 6, **characterised in that** the propeller shaft (6) has a bore (26) extending between a gear lubrication and the adjusting ram (13).

## Revendications

1. Propulsion de bateau avec une hélice à pas variable, dont le moyeu (8) peut être fixé sur un arbre d'hélice creux (6) accouplé à un entraînement, et dont les pales (9) d'hélice peuvent être réglées par un mécanisme de réglage (10) qui comprend un poussoir de réglage (13) disposé dans l'arbre d'hélice et s'étendant de part et d'autre au-delà de cet arbre, une extrémité du poussoir de réglage (13) étant raccordée par l'intermédiaire d'un palier de butée (15) à un vérin hydraulique (16, 17) à double action, qui est disposé bloqué en rotation dans un carter (1) d'un moteur hors-bord, d'un propulseur en Z (« Z-Drive »)ou d'un support d'arbre porte-hélice, **caractérisée en ce que** le vérin hydraulique (16, 17) présente un piston creux (16), ouvert vers le poussoir de réglage (13) et dans lequel est logé le palier de butée (15).

2. Propulsion de bateau selon la revendication 1, **caractérisée en ce que** le poussoir de réglage (13) présente une bride radiale (14) qui est soutenue de part et d'autre sur des paliers de butée (15) à simple action.

3. Propulsion de bateau selon la revendication 1 ou 2, **caractérisée en ce qu'**une tige de piston creuse (20), à travers laquelle s'étend le poussoir de réglage (13), se raccorde au piston creux (16).

4. Propulsion de bateau selon la revendication 3, **caractérisée en ce que** la tige de piston (20) est montée axialement coulissante et bloquée en rotation dans le carter (1, 17).

5. Propulsion de bateau selon l'une des revendications 1 à 4, **caractérisée en ce que** le carter (1, 17) présente un couvercle de carter amovible (25).

6. Propulsion de bateau selon l'une des revendications 1 à 5, **caractérisée en ce que** le piston creux (16) présente un couvercle de piston amovible (23).

7. Propulsion de bateau selon l'une des revendications 1 à 6, **caractérisée en ce que** l'arbre d'hélice (6) présente un perçage (26) s'étendant entre un système de lubrification de transmission et le poussoir de réglage (13).
